# EUROPÄISCHE PATENTSCHRIFT

(11) **EP 0 277 488 B1**
(45) Veröffentlichungstag und Bekanntmachung des Hinweises auf die Patenterteilung: **12.09.1990**
(21) Anmeldenummer: 88100260.4
(22) Anmeldetag: 11.01.1988
(51) Int. Cl.: H01J 5/46, H01J 9/28, H01J 61/36

(54) **Entladungslampe, insbesondere Blitzröhre**
Discharge lamp, particularly a flash tube
Lampe à décharge, particulièrement tube éclair

(30) Priorität: 23.01.1987 DE 8701119 U
(43) Veröffentlichungstag der Anmeldung: 10.08.1988
(73) Patentinhaber: Heimann GmbH, D-6200 Wiesbaden 1 (DE)
(72) Erfinder: Achter, Eugen, D-6097 Trebur 3 (DE); Dünisch, Ingo, Dipl.-Phys., D-6204 Taunusstein (DE); Lausch, Michael, Dipl.-Phys., D-6204 Taunusstein (DE)
(74) Vertreter: Fuchs, Franz-Josef, Dr.-Ing.

(56) Entgegenhaltungen:
- DE-A- 3 329 270
- GB-A- 435 527

## Beschreibung

Die Erfindung betrifft eine Entladungslampe mit einem rohrförmigen, geschlossenen Glasgehäuse, an dessen gegenüberliegenden Enden Elektroden aus schwer schmelzbarem Metall eingeschmolzen sind.

Die Druckschrift DE-A 3 329 270 beschreibt eine Entladungslampe nach dem Oberbegriff der Ansprüche 1 und 2, wobei die Elektroden Anschlußdrähte aus z.B. Wolfram sind (vgl. Anspruch 6).

Es sind auch Entladungslampen dieser Art bekannt, bei denen die Elektroden von Wolframstiften gebildet sind, die an ihren äußeren Enden mit weichlötbaren Metallstiften durch elektrische Widerstandsschweißung verbunden sind. Die Anschlußdrähte können dann an den Metallstiften durch Weichlot angelötet werden, jedoch bedeutet das Anschweißen der weichlötbaren Metallstifte einen erheblichen fertigungstechnischen Aufwand.

Bei Entladungslampen der eingangs genannten Art besteht außerdem die Möglichkeit, die Stirnflächen der Elektroden mit einem weichlötbaren Hartlot zu überziehen, um dann die Anschlußdrähte durch Weichlöten befestigen zu können. Zwar ist in diesem Falle der fertigungstechnische Aufwand gering, der erforderlich ist, um die Elektroden mit einer weichlötbaren Verbindungsstelle zu versehen, jedoch bereitet das Verlöten der Anschlußdrähte mit den Stirnflächen der Elektroden, die oftmals einen Durchmesser von nur einem Millimeter und darunter aufweisen, Schwierigkeiten.

Der Erfindung liegt die Aufgabe zugrunde, eine Entladungslampe der eingangs genannten Art so auszubilden, daß der fertigungstechnische Aufwand für die Schaffung einer weichlötbaren Verbindungsstelle zu den Elektroden gering ist und die Lötverbindung der Anschlußdrähte mit den Elektroden auf einfache Weise herstellbar ist.

Diese Aufgabe ist erfindungsgemäß dadurch gelöst, daß wenig stens eine Elektrode mit ihrem äußeren Ende aus dem Glasgehäuse herausragt und wenigstens an der Mantelfläche ihres äußeren Endes von einer weichlötbaren Metallschicht umgeben ist. Dabei kann die Metallschicht von einem weichlötbaren Hartlot oder einem dünnen Metallüberzug gebildet sein. Der fertigungstechnische Aufwand zur Herstellung der Metallschicht ist gering. Ausserdem kann die Lötverbindung zwischen der Elektrode und dem Anschlußdraht auf einfache Weise hergestellt werden, da infolge des Umstandes, daß das äußere Ende der Elektrode an seiner Mantelfläche mit der Metallschicht versehen ist, auch dann eine ausreichend große Lötfläche zur Verfügung steht, wenn die Elektrode nur einen sehr geringen Durchmesser aufweist.

Eine andere erfindungsgemäße Lösung der genannten Aufgabe sieht vor, daß wenigstens eine Elektrode mit ihrem äußeren Ende etwa bündig mit dem Glasgehäuse abschließt und das Glasgehäuse an seinem das äußere Ende der Elektrode umgebenden Bereich mit einer mit der Elektrode elektrisch leitend verbundenen, weichlötbaren Metallschicht versehen ist. Auch hier ist infolge der Metallschicht, die entweder durch eine das äußere Ende der Elektrode koaxial umschließende, mit der Elektrode leitend verbundene Metallscheibe oder einen dünnen Metallüberzug, der auch das äußere Ende der Elektrode überdeckt, gebildet sein kann, eine ausreichend große Lötfläche vorhanden, um den Anschlußdraht problemlos anlöten zu können. Außerdem kann die Metallschicht mit nur einem geringen fertigungstechnischen Aufwand hergestellt werden.

Die Erfindung ist nachfolgend anhand von vier in den Fig. 1 bis 4 dargestellten Ausführungsbeispielen näher erläutert.

In den Fig. 1 bis 4 ist das eine Ende einer Blitzlampe dargestellt, die ein rohrförmiges Glasgehäuse 1 aus Hartglas aufweist, in dem an den beiden Enden zwei Elektroden eingeschmolzen sind, von denen in den Fig. 1 bis 4 nur eine Elektrode 2 dargestellt ist.

Bei dem Ausführungsbeispiel gemäß Fig. 1 ragt die Elektrode 2 an ihrem äußeren Ende etwas nach außen und ist von einem Hartlot 3 umschlossen, das eine Weichlotverbindung mit einem Anschlußdraht erlaubt.

Bei dem Beispiel gemäß Fig. 2 ist anstelle des Hartlotes 3 in Fig. 1 ein Metallüberzug 4 am freien Ende der Elektrode 2 vorgesehen. Sowohl dieser Metallüberzug 4 als auch das Hartlot 3 sind weichlötbar. Der Metallüberzug 4 kann aufgedampft, aufgesputtert, galvanisch aufgebracht oder aufgespritzt sein.

Die Fig. 3 zeigt eine Blitzlampe, bei der das äußere Ende der Elektrode 2 etwa bündig mit dem Glasgehäuse 1 abschließt. Es ist von einem Metallüberzug 5 aus weichlötbarem Metall überzogen, der auch das Glas abdeckt. Der Metallüberzug 5 kann aufgesputtert oder aufgespritzt sein.

Bei dem Beispiel gemäß Fig. 4 ist das ebenfalls bündig mit dem Glasgehäuse 1 abschließende Ende der Elektrode 2 von einer Metallscheibe 6 aus weichlötbarem Material umschlossen, die mit Hilfe eines Hartlotes 7 mit dem äußeren Ende der Elektrode 2 elektrisch verbunden ist.

Den Beispielen gemäß den Fig. 1 und 2 ist gemeinsam, daß die Metallschicht, die von dem Hartlot 3 bzw. dem Metallüberzug 4 gebildet ist, das aus dem Glasgehäuse 1 herausragende Elektrodenende umschließt. Den Beispielen gemäß den Fig. 3 und 4 ist gemeinsam, daß das äußere Elektrodenende etwa bündig mit dem Glasgehäuse 1 abschließt und von einer Metallschicht überzogen ist, die bei dem Beispiel gemäß Fig. 3 von dem Metallüberzug 5 und bei dem Beispiel gemäß Fig. 4 von der Metallscheibe 6 gebildet ist, welche durch das Hartlot 7 mit der Elektrode 2 verbunden ist.

## Patentansprüche

1. Entladungslampe mit einem rohrförmigen, geschlossenen Glasgehäuse (1), an dessen gegenüberliegenden Enden Elektroden (2) aus schwer schmelzbarem Metall eingeschmolzen sind, dadurch gekennzeichnet, daß wenigstens eine Elektrode (2) mit ihrem äußeren Ende aus dem Glasgehäuse (1) herausragt und wenigstens an der Mantelfläche ihres äußeren Endes von einer weichlötbaren Metallschicht (3, 4) umgeben ist.

2. Entladungslampe mit einem rohrförmigen, geschlossenen Glasgehäuse (1), an dessen gegenüberliegenden Enden Elektroden (2) aus schwer schmelzbarem Metall eingeschmolzen sind, dadurch gekennzeichnet, daß wenigstens eine Elektrode (2) mit ihrem äußeren Ende etwa bündig mit dem Glasgehäuse (1) abschließt und das Glasgehäuse (1) in seinem das äußere Ende der Elektrode (2) umgebenden Bereich mit einer mit der Elektrode (2) leitend verbundenen, weichlötbaren Metallschicht (5, 6) versehen ist.

3. Entladungslampe nach Anspruch 1, dadurch gekennzeichnet, daß die Metallschicht (3, 4) das aus dem Glasgehäuse (1) herausragende äußere Ende der Elektrode (2) vollständig umschließt.

4. Entladungslampe nach Anspruch 1 oder 3, dadurch gekennzeichnet, daß die Metallschicht (3) von einem weichlötbaren Hartlot gebildet ist.

5. Entladungslampe nach Anspruch 1 oder 3, dadurch gekennzeichnet, daß die Metallschicht von einem dünnen Metallüberzug (4) gebildet ist.

6. Entladungslampe nach Anspruch 5, dadurch gekennzeichnet, daß der dünne Metallüberzug (4) durch Aufdampfen, Sputtern, Spritzen oder auf galvanischem Wege erzeugt ist.

7. Entladungslampe nach Anspruch 2, dadurch gekennzeichnet, daß die Metallschicht von einer das äußere Ende der Elektrode (2) koaxial umschließenden Metallscheibe (6) gebildet ist, die mit dem äußeren Ende der Elektrode (2) mittels Hartlot (7) verbunden ist.

8. Entladungslampe nach Anspruch 2, dadurch gekennzeichnet, daß die Metallschicht von einem dünnen Metallüberzug (5) gebildet ist, der auch das äußere Ende der Elektrode (2) überdeckt.

9. Entladungslampe nach Anspruch 8, dadurch gekennzeichnet, daß der dünne Metallüberzug (5) durch Sputtern oder Spritzen erzeugt ist.

## Claims

1. Discharge lamp having a tubular closed glass housing (1) at whose opposite ends electrodes (2) of a refractory metal are fused in, characterised in that at least one electrode (2) projects with its outer end from the glass housing (1) and is surrounded at least on the generated surface of its outer end by a soft-solderable metal layer (3, 4).

2. Discharge lamp having a tubular closed glass housing (1) at whose opposite ends electrodes (2) of refractory metal are fused in, characterised in that at least one electrode (2) terminates approximately flush with the glass housing (1) with its outer end, and the glass housing (1) is provided in its region surrounding the outer end of the electrode (2) with a soft-solderable metal layer (5, 6) which is conductively connected to the electrode (2).

3. Discharge lamp according to claim 1, characterised in that the metal layer (3, 4) completely encloses the outer end of the electrode (2) projecting from the glass housing (1).

4. Discharge lamp according to claim 1 or 3, characterised in that the metal layer (3) is formed by a soft-solderable hard solder.

5. Discharge lamp according to claim 1 or 3, characterised in that the metal layer (3) is formed by a thin metal coating (4).

6. Discharge lamp according to claim 5, characterised in that the thin metal coating (4) is produced by vapour deposition, sputtering, spraying or in galvanic manner.

7. Discharge lamp according to claim 2, characterised in that the metal layer is formed by a metal disc (6) coaxially surrounding the outer end of the electrode (2), the disc being connected to the outer end of the electrode (2) by means of hard solder (7).

8. Discharge lamp according to claim 2, characterised in that the metal layer is formed by a thin metal coating (5) which also covers the outer end of the electrode (2).

9. Discharge lamp according to claim 8, characterised in that the thin metal coating (5) is produced by sputtering or spraying.

## Revendications

1. Lame à décharge à enveloppe en verre (1 ), fermée et de forme tubulaire, aux extrémités opposées de laquelle sont prises par soudure des électrodes (2) en un métal difficilement fusible, caractérisée par le fait qu'au moins une électrode (2) déborde par son extrémité extérieure l'enveloppe de verre (1 et est entourée, au moins au niveau de sa surface latérale par une couche métallique (3, 4) susceptible d'un brasage tendre.

2. Lame à décharge à enveloppe en verre (1), fermée et de forme tubulaire, aux extrémités opposées de laquelle sont prises par soudure des électrodes (2) en un métal difficilement fusible, caractérisée par le fait qu'au moins une électrode (2) se termine avec son extrémité extérieure à peu près au niveau de l'enveloppe de verre (1), et que l'enveloppe de verre (1), est pourvue dans la zone qui entoure l'extrémité extérieure de l'électrode (2), d'une couche métallique (5, 6) à brasure tendre, reliée à conduction avec l'électrode (2).

3. Lampe à décharge selon la revendication 1, caractérisée par le fait que la couche métallique (3, 4) entoure complètement l'extrémité extérieure (2) de l'électrode qui déborde l'enveloppe de verre (1).

4. Lampe à décharge selon la revendication 1 ou 3, caractérisée par le fait que la couche métallique (3) est formée par un métal d'apport de brasage fort.

5. Lampe à décharge selon la revendication 1 ou 3, caractérisé par le fait que la couche métallique est formée par un mince revêtement métallique (4).

6. Lampe à décharge selon la revendication 5, caractérisé par le fait que le mince revêtement métallique (4) est produit par vaporisation, par pulvérisation cathodique, par projection, ou par voie galvanique.

7. Lampe à décharge selon la revendication 2, caractérisé par le fait que la couche métallique est formée par un disque métallique (6) qui entoure coaxia- lement l'extrémité extérieure de l'électrode (2), et qui est relié avec l'extrémité extérieure de l'électrode (2) à l'aide d'un métal d'apport de brasage fort.

8. Lampe à décharge selon la revendication 2, caractérisée par le fait que la couche métallique est formée par un mince revêtement métallique (5) qui recouvre aussi l'extrémité extérieure de l'électrode (2).

9. Lampe à décharge selon la revendication 8, caractérisée par le fait que le mince revêtement métallique (5) est produit par pulvérisation cathodique ou par projection.
